# FASCICULE DE BREVET EUROPEEN

(11) **EP 3 040 489 B1**
(45) Date de publication et mention de la délivrance du brevet: **03.05.2023**
(21) Numéro de dépôt: 15203190.2
(22) Date de dépôt: 30.12.2015
(51) Int. Cl.: E03F 5/22, E03C 1/22, F04D 15/02, G05D 9/12, H01H 36/02, E03F 5/04

(54) **DISPOSITIF D'ÉVACUATION D'UN LIQUIDE D'UN CONTENANT ET MODULE DE DÉTECTION ASSOCIÉ**
VORRICHTUNG ZUR ENTLEERUNG EINER FLÜSSIGKEIT AUS EINEM BEHÄLTER, UND ENTSPRECHENDES DETEKTIONSMODUL
DEVICE FOR DISCHARGING A LIQUID FROM A CONTAINER AND ASSOCIATED DETECTION MODULE

(30) Priorité: 30.12.2014 FR 1463421
(43) Date de publication de la demande: 06.07.2016
(73) Titulaire: Société Française d'Assainissement - SFA, 75007 Paris (FR)
(72) Inventeur: BALLESTRA, Victor Jean, 91430 Vauhallan (FR)
(74) Mandataire: Ipsilon

(56) Documents cités:
- EP-A1- 2 489 797
- GB-A- 2 355 653
- GB-A- 2 421 055
- US-B1- 8 523 532

## Description

L'invention est relative à un dispositif d'évacuation d'un liquide qui est présent dans un contenant.

On connait dans certains domaines tels que celui des bacs receveurs de douche des systèmes d'évacuation des eaux « grises » (eaux de lavage générées dans le bac). Ces systèmes sont par exemple basés sur le déclenchement automatique d'une pompe d'aspiration disposée dans un logement situé à côté du bac lorsque l'eau à évacuer, présente dans le logement, atteint la membrane d'un pressostat relié à la pompe.

Un tel système commercialisé par la société SFA est par exemple connu du document FR 2 939 161.

Le document GB2421055 décrit un système de pompage d'eaux usées comprenant un dispositif permettant de commander une pompe d'évacuation. Ce document divulgue les caractéristiques du préambule de la revendication 1.

Le document GB2355653 décrit un système d'évacuation d'eaux de douche comprenant un dispositif qui commande l'évacuation en fonction du niveau de l'eau.

Bien que ce système soit satisfaisant, il serait néanmoins souhaitable de concevoir un dispositif plus souple d'utilisation et qui puisse notamment être utilisé dans de nombreux domaines.

La présente invention a ainsi pour objet un dispositif conforme à la revendication 1.

La paroi étanche peut être formée d'un seul tenant avec la structure du module ce qui permet d'améliorer l'étanchéité du module et de simplifier sa conception.

La paroi étanche formant une enveloppe qui est ouverte en haut, signifie ouverte en direction de l'intérieur du module.

Ce dispositif présente l'avantage d'utiliser un module indépendant de détection du niveau de liquide et qui est capable, en fonction du niveau détecté, de transmettre un signal de démarrage (enclenchement) à une pompe aspirante située à distance du module. Aucune liaison filaire (difficile à mettre en place notamment pour des raisons d'étanchéité) n'est ainsi à prévoir dans l'infrastructure du lieu où est installé le module.

Ce module est indépendant au sens où il forme un module séparé physiquement (module d'un seul tenant qui comprend tous les éléments fonctionnels nécessaires à son fonctionnement et énumérés dans la revendication 1) qui peut être simplement mis en place ou disposé dans un lieu d'utilisation ou retiré et qui ne nécessite pas, pour son fonctionnement, de raccordement/branchement électrique et fluidique à l'infrastructure du lieu où il est mis en place. Un tel module est déplaçable de manière unitaire en une seule opération, notamment pour sa mise en place.

Le module peut être logé dans un encombrement réduit, par exemple, dans le contenant où est présent le liquide à évacuer (par exemple au fond de celui-ci ou associé à une paroi du contenant) ou dans un logement ou un conduit qui est relié au contenant ou au logement précité et par lequel le liquide est évacué. Une fixation mécanique du module à son infrastructure d'implantation peut éventuellement être prévue afin qu'il soit immobilisé par rapport à cette dernière. Toutefois, il est par exemple envisageable que le module s'insère mécaniquement dans un logement prévu à cet effet et y soit maintenu en place grâce à l'ajustement des dimensions respectives du module et du logement, sans que des fixations mécaniques supplémentaires ne soient nécessaires.

Ainsi, la pompe peut être disposée en aval du contenant, notamment en aval du logement ou du conduit qui est relié au logement ou qui est relié directement au contenant.

La pompe peut de cette manière être aménagée dans un endroit distant où les contraintes d'encombrement sont moins sévères que là où est placé le contenant.

Le module est par exemple amovible et peut être placé/retiré aisément dans le logement précité qui communique avec le contenant. Les opérations de maintenance sont ainsi facilitées.

Ce module indépendant comprend en lui-même tous les éléments (flotteur avec aimant et organe de détection sans contact séparé du liquide par une paroi étanche) qui réalisent la fonction de détection du niveau de liquide dans le module, ainsi que ceux (organe de détection sans contact, circuit électrique et unité d'émission sans fil d'un signal) qui réalisent la fonction de transmission à distance d'un signal , par exemple d'un signal de démarrage d'une pompe d'aspiration du liquide présent dans le contenant. La conception du contenant ou du logement dans lequel est installé le module ou, plus généralement, de l'installation dans laquelle le module est installé, n'a donc pas besoin d'être remise en cause. Le module est ainsi indépendant du contenant, du logement ou de l'installation. On notera que le signal transmis à distance par le module n'a pas nécessairement pour fonction d'activer une pompe. Il peut par exemple avoir une fonction d'alarme dans le cas où un excès de liquide ou un manque de liquide est détecté dans le contenant.

Selon d'autres caractéristiques prises isolément ou en combinaison l'une avec l'autre :
- le module comprend une paroi formant jupe qui entoure l'ensemble formé par l'organe de détection sans contact, le flotteur et la paroi étanche qui les sépare, la paroi formant jupe délimitant un logement interne qui est fermé en haut et ouvert en bas pour recevoir le liquide ;cette paroi formant jupe s'étend vers la partie inférieure (bas) du module et délimite ainsi un espace interne ou logement dans lequel s'étendent la paroi étanche et le flotteur ; cet espace interne est fermé en haut par la structure du module et ouvert en bas pour permettre au liquide d'y pénétrer et de s'élever à l'intérieur de l'espace, provoquant ainsi l'élévation du flotteur qui coulisse autour de la paroi étanche ; l'espace interne ouvert vers le bas permet de protéger l'organe de détection sans contact, le flotteur et la paroi étanche qui les sépare d'éventuels chocs, contacts avec des objets/éléments externes au module (si l'espace était ouvert vers le haut, le risque de contact avec de tels objets/éléments serait bien plus élevé) ; il en est de même vis-à-vis des salissures ou autres déchets qui ne seraient pas arrêtés par un filtre placé au-dessus d'un espace qui serait ouvert sur le dessus ; de même, un espace interne qui serait ouvert sur le dessus est plus directement accessible et donc sensible à des éléments étrangers ; avec un espace interne ouvert vers le bas le flotteur ne reçoit pas directement l'impulsion de l'eau descendante telle que l'eau d'évacuation d'un contenant, ce qui ne perturbe pas le fonctionnement du flotteur (le flotteur est en effet dans une zone plus tranquille, moins perturbée par l'écoulement) ;
- la paroi formant jupe s'étend axialement parallèlement à la paroi de l'enveloppe jusqu'à une cote qui est inférieure à la cote du fond de l'enveloppe ; cet agencement protège efficacement l'organe de détection sans contact, le flotteur et la paroi étanche qui les sépare ;
- le dispositif comporte un filtre qui est intégré au module de manière à empêcher des salissures véhiculées par le liquide du contenant d'atteindre le flotteur ; un tel filtre fait partie intégrante du module au sens où il est indissociable physiquement du module (le filtre et le module forment une seule et même pièce) et ne peut en être retiré sans engendrer de dégradation matérielle du module et/ou du filtre ; ceci facilite et raccourcit les opérations installation dans le lieu d'implantation (siphon, contenant..) puisqu'il n'y a qu'une seule pièce à installer, à savoir le module, et qu'il n'y a donc pas d'opération supplémentaire pour monter un filtre (pièce rapportée) après avoir mis en place le module ; le filtre doit être agencé par rapport au module de telle façon que du liquide ne puisse passer entre le filtre et le module et ainsi atteindre le flotteur sans avoir été filtré ;
- le filtre est disposé autour de la structure extérieure du module (paroi définissant l'enveloppe externe du module qui renferme les composants fonctionnels principaux du module) ou à l'entrée (ou à proximité de celle-ci) du logement interne ouvert vers le bas et dans lequel s'étendent le flotteur et la paroi étanche; le filtre est par exemple agencé autour de la paroi formant jupe, ce qui permet d'agencer un chemin de circulation pour le liquide avec déviation (chicane(s)) entre le filtre et l'espace interne renfermant le flotteur ; cette déviation (par exemple à 180°) imposée à l'écoulement de liquide traversant le filtre permet de ne pas perturber le flotteur par un écoulement direct de liquide puisque le flotteur ne « voit » qu'une montée de liquide ; par ailleurs, un tel agencement permet aux salissures/éléments non arrêtés par le filtre (ex : cheveux et poils humains) d'aller directement au fond du lieu (ex : contenant, logement, conduit, fond de siphon,...) où est installé le module plutôt que d'être directement reçu par le flotteur (ce serait le cas avec un espace interne au module qui serait ouvert sur le dessus, en dessous du filtre et qui comprendrait notamment le flotteur monté coulissant) ;alternativement, le filtre est monté à l'entrée du logement ouvert où est monté le flotter, ce qui permet de réduire l'encombrement radial ou latéral du module ;
- l'unité d'émission sans fil d'un signal est logée dans une partie du module qui est en communication avec l'intérieur de l'enveloppe ;
- l'unité d'émission est disposée au-dessus de l'enveloppe et de la paroi formant jupe.

L'invention a également pour objet un ensemble comprenant un contenant qui est apte à contenir un liquide, caractérisé en ce qu'il comprend également un dispositif ou un module tels que brièvement exposés ci-dessus.

Selon des exemples d'application non limitatifs, le contenant est un bac receveur de douche, un réservoir d'eaux de pluie, un regard en sous-sol, un bac d'eaux de pluie...

Le module tel que brièvement exposé ci-dessus peut être appliqué à la détection d'un niveau de liquide dans un contenant et un signal électromagnétique est émis lorsque le niveau de liquide est supérieur (trop plein de liquide) ou inférieur (manque de liquide) à un seuil prédéterminé.

D'autres caractéristiques et avantages apparaîtront au cours de la description qui va suivre, donnée uniquement à titre d'exemple non limitatif et faite en référence aux dessins annexés, sur lesquels :
- la figure 1 est une vue schématique en coupe axiale d'un module de détection d'un niveau de liquide selon un mode de réalisation de l'invention ;
- la figure 2 et une vue de dessus du module de la figure 1 ;
- la figure 3 est une vue schématique en coupe axiale d'un dispositif d'évacuation d'un liquide d'un contenant utilisant le module des figures 1 et 2 ;
- la figure 4 est une vue de dessus d'une partie du dispositif de la figure 3 ;
- la figure 5 est une vue schématique en coupe axiale d'un autre dispositif d'évacuation d'un liquide d'un contenant utilisant le module des figures 1 et 2.

Comme représenté à la figure 1 et désigné de manière générale par la référence notée 10, un module de détection d'un niveau de liquide forme un bloc ou structure comprenant une partie inférieure 10a et une partie supérieure 10b séparées l'une de l'autre par une partie médiane 10c. Les parties inférieure et supérieure sont délimitées extérieurement par une paroi qui définit l'enveloppe externe de la structure ou bloc du module. Cette enveloppe externe renferme les principaux composants fonctionnels du module.

Les parties inférieure 10a et supérieure 10b ont chacune une forme générale cylindrique creuse destinée à renfermer des éléments fonctionnels du module. La partie médiane 10c a une forme générale annulaire (figure 2) entourant l'ensemble des deux parties supérieure 10b et inférieure 10a disposées l'une au dessus de l'autre. La partie médiane 10c sert de support ou d'appui au module pour sa mise en place dans une installation. La partie médiane 10c comprend en outre une grille 10c1 qui forme un filtre destiné à être placé dans l'écoulement d'un liquide.

La partie supérieure 10b comprend une portion cylindrique 10b1 ouverte à sa partie supérieure et qui est fermée par une coiffe ou capot 10b2, fixé de manière amovible, par exemple par encliquetage, et étanche par un joint torique. Le caractère amovible de la coiffe permet d'accéder à l'intérieur de la portion cylindrique 10b1 (intérieur du module).

La partie médiane 10c comprenant la grille 10c1 s'étend dans la partie centrale située entre les parties inférieure 10a et supérieure 10b sous la forme d'une paroi horizontale 10c2 interrompue localement en son centre par une ouverture 10c3. L'ouverture centrale 10c3 met en communication l'espace supérieur interne à la portion cylindrique 10b1 avec l'espace inférieur interne à la partie inférieure 10a (ces deux espaces réunis forment l'espace intérieur étanche du module qui est accessible uniquement à partir de la partie supérieure du module fermée par la coiffe 10b2 ; un accès par le haut est toujours plus aisé notamment pour des opérations de maintenance).

La partie inférieure 10a comprend une paroi cylindrique verticale formant jupe 10a1 qui s'étend vers le bas à partir de la partie médiane 10c, dans une zone située entre la grille 10c1 et la paroi horizontale 10c2. Le diamètre de la paroi cylindrique 10a1 est, dans cet exemple, supérieur à celui de la portion cylindrique 10b1. Toutefois, dans une variante le diamètre peut être le même. Une paroi cylindrique 10a2 s'étend verticalement à partir du ou des bords de la paroi horizontale 10c2 délimitant l'ouverture 10c3 à l'intérieur du logement cylindrique défini par la paroi 10a1. La paroi 10a2 s'étend de manière à former une enveloppe étanche (par exemple en forme de doigt) fermée à son fond inférieur 10a3 opposé à l'ouverture 10c3. Le fond 10a3 est disposé à une cote supérieure à celle de l'extrémité libre (inférieure) de la jupe 10a1 afin de rester dans le logement ou espace interne à celle-ci. La jupe 10a1 est ouverte à son extrémité libre afin que du liquide puisse remonter à l'intérieur de celle-ci comme on le verra par la suite.

L'assemblage des parois qui délimitent le logement ou espace interne à la partie inférieure 10a est conçu de manière étanche afin que du liquide présent dans ce logement ne puisse pénétrer à l'intérieur de l'enveloppe délimitée par la paroi 10a2, ni même dans l'espace supérieur interne à la partie supérieure 10b. La paroi 10a2 est ainsi par exemple formée d'un seul tenant avec la partie médiane 10c, notamment au niveau du ou des bords de la paroi horizontale 10c2 délimitant l'ouverture 10c3.

Le module 10 comprend les éléments fonctionnels suivants :
- un flotteur 12 comprenant au moins un aimant permanent 14 (ici un seul aimant est prévu) et qui est apte à être en contact avec le liquide et à se soulever lorsque le niveau de liquide s'élève dans le module (dans le logement interne à la jupe 10a1 et ouvert vers le bas) ; le flotteur 12 forme une ceinture annulaire autour de la paroi étanche 10a2 et l'aimant 14 a une forme générale de tore disposée au niveau d'un rebord périphérique interne supérieur du flotteur de manière à être aussi proche que possible de la paroi 10a2 ; une ou plusieurs butées 16 sont fixées sur la face externe de la paroi 10a2 afin de limiter le déplacement vers le bas du flotteur 12 ; en position de repos, c'est-à-dire lorsqu'il n'y a pas de liquide, le flotteur est en position basse et repose sur la ou les butées ;
- un organe de détection sans contact 18 qui est apte, d'une part, à coopérer électromagnétiquement avec l'aimant 14 lorsque le flotteur 12 s'est élevé jusqu'à un niveau prédéterminé (distinct de la position basse précitée dans laquelle le flotteur et l'organe ne peuvent coopérer électromagnétiquement ensemble) et, d'autre part, à établir un contact dans un circuit électrique afin d'autoriser le passage d'un courant électrique dans le circuit ; l'organe de détection est par exemple une ampoule Reed qui est sensible au champ magnétique de l'aimant et répond à ce dernier;
- une unité d'émission sans fil 20 d'un signal électromagnétique qui est raccordée au circuit électrique et qui est apte à transmettre un tel signal à distance en fonction de l'établissement d'un contact dans le circuit électrique.

Ces composants fonctionnels sont situés à l'intérieur de l'enveloppe externe du module qui délimite les parties inférieure 10a et supérieure 10b.

Plus particulièrement, le module 10 comprend un circuit électrique 22 dont fait partie l'organe de détection 18. Le circuit 22 comprend :
- une première carte électronique 24 sur laquelle l'organe 18 est monté et qui est logée à l'intérieur de l'enveloppe formée par la paroi 10a2,
- un câble de raccordement 26 de cette carte à une entité électronique 28, le câble s'étend de l'ouverture 10c3 à l'espace supérieur interne à la paroi 10b1 dans lequel est logée l'entité,
- l'entité électronique 28 comprend une deuxième carte électronique sur laquelle est montée l'unité d'émission sans fil 20 et une pile 30 par exemple au lithium.

Le module 10 forme ainsi un bloc mécaniquement indépendant/autonome par rapport à l'objet/infrastructure auquel il s'applique. Ce module, pour son fonctionnement, n'a pas besoin d'être raccordé électriquement et fluidiquement à une source électrique et à une source fluidique puisqu'il comporte en lui-même tous les éléments fonctionnels pour détecter un niveau de liquide prédéterminé. Ce module peut donc être installé de manière amovible, sans outil, dans une multitude d'endroits (par exemple après qu'une installation ait été achevée dans la mesure où l'on veut améliorer l'évacuation de liquide d'un contenant) pourvu que les dimensions de l'endroit d'installation du module soient adaptées à celles de ce dernier. Comme le module est parfaitement étanche vis-à-vis de l'extérieur (à l'exception du logement interne ouvert vers le bas pour le liquide et qui renferme le flotteur monté autour de la paroi étanche), il peut être immergé. Le module peut être mis en place simplement sans avoir à modifier la structure de l'installation/l'infrastructure de celle-ci.

Les figures 3 et 4 illustrent un exemple d'installation possible du module 10 permettant une évacuation de liquide présent dans un contenant 40. Le module 10 est associé à une pompe d'aspiration de liquide 42 distante qui est reliée au contenant 40 par l'intermédiaire d'une canalisation 44.

Une unité 45 de réception d'un signal électromagnétique est associée à la pompe 42. L'unité 45 est par exemple montée sur le coffrage de la pompe et raccordée au câblage électrique interne à la pompe pour commander son fonctionnement. On notera que l'unité peut être séparée physiquement de la pompe et uniquement reliée électriquement à celle-ci.

Le module 10 et la pompe 42 forment un dispositif d'évacuation du liquide présent dans le contenant 40 (l'unité de réception 45 fait également partie du dispositif). Le contenant de la figure 3 comporte, localement, au niveau de son fond 40a une extension vers le bas qui forme un puits 46 et, en aval, un siphon indépendant 47 monté au fond du contenant et qui est raccordé à une des parois latérales du puits, à proximité du fond dudit puits. La canalisation 44 est raccordée au siphon 47. Le module 10 est introduit dans l'ouverture supérieure 46a du puits qui est située dans le prolongement du fond 40a et le bord périphérique externe de la grille 10c1 du module s'insère au niveau d'un rebord périphérique 40a1 du fond 40a afin de combler l'ouverture 46a (aucune fixation mécanique n'est nécessaire pour le maintien en position du module). Ainsi, le liquide pénétrant dans le puits 46 est obligé de traverser la grille 10c1 du module. La grille 10c1 forme donc un filtre intégré au module, sur la partie extérieure du module (le filtre est ici disposé autour de la paroi définissant l'enveloppe externe du module, cette paroi étant celle qui délimite les parties inférieure 10a et supérieure 10b du module), et qui empêche les saletés, salissures et débris divers d'atteindre le flotteur.

Selon une variante non représentée qui ne dépend pas nécessairement de l'application des figures 3 et 4, le filtre intégré au module est positionné dans l'ouverture délimitée par l'extrémité libre inférieure de la jupe 10a1 et qui débouche sur l'espace interne à la partie inférieure 10a (entrée du logement interne ouvert). Le filtre est donc plus proche du flotteur que dans le mode de réalisation principal. Dans cette variante le module peut toujours comporter une collerette perforée (pour laisser passer le liquide sans le filtrer) entourant les deux parties 10a-b et qui sert de support ou d'appui audit module. Toutefois, cette collerette peut être omise afin de réduire l'encombrement radial du module, permettant ainsi son installation dans un plus grand nombre d'endroits. Dans une autre variante non représentée qui ne dépend pas nécessairement de l'application des figures 3 et 4, le filtre est disposé à l'extérieur de la structure du module mais à sa partie supérieure ou à proximité de celle-ci et non à sa partie médiane ou à proximité de celle-ci. Cet agencement permet de s'adapter à des configurations d'environnement différentes (ex : puits d'installation ou siphons profonds).

La présence de la collerette dans la partie médiane 10c, qu'elle soit munie d'une grille ou non, permet également de positionner le module de manière centrée dans une installation, ménageant ainsi un espace périphérique autour dudit module et qui est réservé à l'écoulement de liquide.

La hauteur de la jupe 10a1 est adaptée pour ne pas toucher le fond du puits 46 (hauteur inférieure à la profondeur du puits) afin que le liquide puisse pénétrer à l'intérieur du logement entouré par la jupe. La jupe sert notamment à protéger l'ensemble de détection (flotteur et organe de détection).

Lorsque du liquide est présent dans le contenant 40 et s'évacue par le bas, il traverse la grille 10c1, remplit le puits 46 et s'élève dans le logement interne à la jupe 10a1. L'élévation du liquide provoque la montée du flotteur 12 (à partir de sa position basse de repos) qui coulisse autour de la paroi 10a2 jusqu'à atteindre une position haute (représentée en pointillés sur la figure 3) dans laquelle le champ magnétique de l'aimant 14 interagit avec l'organe de détection sans contact 18. Sous l'action du champ magnétique l'organe 18 établit un contact électrique dans le circuit (fermant ainsi celui-ci), ce qui autorise le passage d'un courant électrique via le câble 26 (fig. 1) qui parvient à l'unité d'émission sans fil 20 et permet l'émission d'un signal électromagnétique, par exemple radio et notamment en hautes fréquences (HF), en direction de l'unité de réception 45. La réception de ce signal par l'unité 45 provoque le démarrage de la pompe 42 qui, raccordée au puits 46 via la canalisation 44, et le siphon 47, aspire le liquide présent dans le puits et le siphon et donc dans le contenant 40, comme indiqué par les flèches sur la figure 3.

Lorsque le niveau de liquide dans le puits descend, le niveau de liquide descend également à l'intérieur de la jupe 10a1 et le flotteur coulisse vers le bas jusqu'à atteindre sa position de repos dans laquelle il ne peut plus coopérer avec l'organe 18. Le circuit électrique s'ouvre et l'unité d'émission 20 arrête d'envoyer un signal.

La pompe s'arrête alors de fonctionner jusqu'à la prochaine montée de liquide dans le puits.

Dans le mode de réalisation qui vient d'être décrit le liquide est de l'eau. Toutefois, d'autres liquides peuvent être envisagées selon les applications (ex : liquides alimentaires tels que du lait.....).

La figure 5 illustre un autre mode de réalisation dans lequel le module 10 est positionné au fond d'un contenant 50 (récipient) de grandes dimensions, dans un puits 52 raccordé à une canalisation 57 d'évacuation de liquide comme sur la figure 3. Un siphon 58 indépendant du puits 52 est monté sur la canalisation, en dessous du contenant.

On notera que le contenant des figures précédentes peut être un bac receveur de douche (le module est par exemple mais non nécessairement placé dans la bonde), un réservoir d'eaux de pluie (puisard), un regard disposé en sous-sol, un caniveau.....

Dans un autre mode de réalisation non représenté, le module 10 peut servir à envoyer un signal (en cas de montée du niveau d'un liquide dans un contenant et de détection du niveau par rapport à un seuil prédéterminé) à une unité distante d'un système d'alarme ou autre système. Le système d'alarme peut alors démarrer une procédure d'alarme (avec envoi d'un signal d'alarme) visant à alerter des personnes concernées par la montée du liquide.

Dans cet autre mode de réalisation, la pompe peut être présente ou non.

Une telle application peut être utilisée afin de détecter des fuites d'eau ou une inondation dans un sous-sol, une cave, un submersible.

On notera que la structure du module, notamment la forme des deux parties 10a-b peut varier. La taille de la partie supérieure 10b peut par exemple être réduite.

Alternativement, la partie supérieure 10b peut être omise et l'équipement électronique de cette partie supérieure 10b peut, à la place, être logée dans l'enveloppe étanche délimitée par la paroi 10a2 et dont les dimensions sont agrandies pour l'occasion, de même que les dimensions du flotteur et du ou des aimants. Un tel agencement permet de réduire l'encombrement axial (hauteur) du module, ce qui peut présenter des avantages dans certaines applications.

Ces modifications de structure peuvent être combinées aux modifications liées à la présence ou à l'absence du filtre au niveau de la collerette 10c, à la présence du filtre à l'entrée de la partie inférieure 10a ou à un autre endroit situé en amont du flotteur.

La nature de l'organe de détection 18 peut varier ainsi que la nature des interactions électromagnétiques avec l'organe complémentaire associé au flotteur (ex : interaction capacitive). Plusieurs flotteurs peuvent alternativement être utilisés au lieu d'un seul et plusieurs organes de détection 18 peuvent alternativement être utilisés au lieu d'un seul, par exemple pour coopérer avec plusieurs organes complémentaires associés au(x) flotteur(s).

On peut également séparer la partie 10b avec sa commande électronique, de la partie 10a si le signal HF est occulté par le milieu (par exemple dans le cas d'une installation souterraine) et doit donc être émis à un emplacement plus favorable.

De manière alternative, on peut concevoir, par l'émission d'un ou de plusieurs signaux, des mises en route de musique (douche, bain, réceptacle d'eau pluviale...).

On peut aussi, en marche inversée, avertir d'un manque d'eau (par rapport à un niveau de liquide prédéterminé), par exemple dans les applications suivantes : serres horticoles, piscine, ensemble hydraulique ne devant pas désamorcer.....

## Revendications

1. Module (10) de détection d'un niveau de liquide comprenant :
- un flotteur (12) comprenant au moins un aimant (14), le flotteur étant apte à être en contact avec le liquide et à se soulever lorsque le niveau de liquide s'élève dans le module,
- un organe (18) de détection sans contact qui est apte, d'une part, à coopérer électromagnétiquement avec ledit au moins un aimant du flotteur lorsque ce dernier s'est élevé jusqu'à un niveau prédéterminé et, d'autre part, à établir un contact dans un circuit électrique (22) afin d'autoriser le passage d'un courant dans le circuit,
l'organe (18) de détection sans contact étant séparé du flotteur (12) par une paroi étanche (10a2) le long de laquelle le flotteur (12) est apte à se déplacer en se soulevant ou en s'abaissant en fonction du niveau du liquide dans le module, la paroi étanche formant une enveloppe (10a2), le flotteur (12) étant monté coulissant axialement autour de l'enveloppe, ledit module comprenant en lui-même tous les éléments qui réalisent la fonction de détection du niveau de liquide dans le module,
ledit module étant **caractérisé en ce qu'**il comprend
- une unité (20) d'émission sans fil d'un signal électromagnétique qui est raccordée au circuit électrique (22) et qui est apte à transmettre un tel signal à distance en fonction de l'établissement d'un contact dans le circuit électrique (22), ledit module comprenant en lui-même tous les éléments qui réalisent la fonction de transmission à distance d'un signal,
et **en ce que** la paroi étanche forme une enveloppe (10a2) qui est ouverte en haut pour la mise en place de l'organe (18) de détection sans contact à l'intérieur de l'enveloppe (1 0a2) et qui est fermée en bas par un fond.

2. Module selon la revendication 1, **caractérisé en ce que** le module comprend une paroi formant jupe (10a1) qui entoure l'ensemble formé par l'organe (18) de détection sans contact, le flotteur (12) et la paroi étanche (10a2) qui les sépare, la paroi formant jupe délimitant un logement interne qui est fermé en haut et ouvert en bas pour recevoir le liquide.

3. Module selon la revendication 2, **caractérisé en ce que** la paroi formant jupe (10a1) s'étend axialement parallèlement à la paroi de l'enveloppe jusqu'à une cote qui est inférieure à la cote du fond de l'enveloppe.

4. Module selon l'une des revendications 1 à 3, **caractérisé en ce qu'**il comporte un filtre (10c1) qui est intégré au module de manière à empêcher des salissures véhiculées par le liquide du contenant d'atteindre le flotteur.

5. Module selon la revendication 2 ou 3, et la revendication 4, **caractérisé en ce que** le filtre est disposé autour de la structure extérieure du module ou à l'entrée du logement interne ouvert vers le bas et dans lequel s'étendent le flotteur et la paroi étanche.

6. Module selon la revendication 1 à 5, **caractérisé en ce que** l'unité (20) d'émission sans fil d'un signal est logée dans une partie du module qui est en communication avec l'intérieur de l'enveloppe.

7. Module selon la revendication 2 ou 3, et la revendication 6, **caractérisé en ce que** l'unité d'émission (20) est disposée au-dessus de l'enveloppe (10a2) et de la paroi formant jupe (10a1).

8. Dispositif d'évacuation d'un liquide présent dans un contenant (40), **caractérisé en ce qu'**il comprend :
- un module (10) de détection d'un niveau de liquide selon l'une quelconque des revendications 1 à 7, ledit module étant indépendant du contenant et étant apte à transmettre le signal électromagnétique à une unité de réception de signal, et
- une pompe d'aspiration (42) qui est reliée au contenant de liquide et à laquelle est associée l'unité de réception de signal, la pompe étant apte à aspirer du liquide lorsque l'unité de réception reçoit un signal de l'unité d'émission de signal distante.

9. Ensemble comprenant un contenant (40 ; 50) qui est apte à contenir un liquide, **caractérisé en ce qu'**il comprend également un dispositif selon la revendication 8 ou un module selon l'une des revendications 1 à 7.

10. Ensemble selon la revendication 9, **caractérisé en ce que** le contenant est choisi parmi un bac receveur de douche, un réservoir d'eau de pluie, un regard en sous-sol, un bac d'eau de pluie.

11. Application d'un module selon l'une quelconque des revendications 1 à 7 à la détection d'un niveau de liquide dans un contenant (40 ; 50) et à l'émission d'un signal électromagnétique lorsque le niveau de liquide est supérieur ou inférieur à un seuil prédéterminé.

## Patentansprüche

1. Modul (10) zur Detektion eines Flüssigkeitsniveaus, umfassend:
- einen Schwimmer (12), umfassend mindestens einen Magneten (14), wobei der Schwimmer ausgelegt ist, um in Kontakt mit der Flüssigkeit zu sein und sich zu heben, wenn das Niveau der Flüssigkeit im Modul steigt,
- ein Organ (18) zur kontaktlosen Detektion, das ausgelegt ist, um einerseits elektromagnetisch mit dem mindestens einen Magneten des Schwimmers zusammenzuarbeiten, wenn dieser Letztere auf ein vorbestimmtes Niveau gestiegen ist, und um andererseits einen Kontakt in einem Stromkreis (22) aufzubauen, um den Durchgang eines Stroms durch den Kreis zu ermöglichen,
wobei das Organ (18) zur kontaktlosen Detektion vom Schwimmer (12) durch eine dichte Wand (10a2) getrennt ist, entlang der der Schwimmer (12) ausgelegt ist, sich zu verschieben, indem er sich je nach dem Niveau der Flüssigkeit im Modul hebt oder senkt, wobei die dichte Wand eine Hülle (10a2) bildet, wobei der Schwimmer (12) gleitend axial um die Hülle montiert ist, wobei das Modul selbst alle Elemente umfasst, die die Funktion der Detektion des Flüssigkeitsniveaus im Modul erfüllen,
wobei das Modul **dadurch gekennzeichnet ist, dass** es Folgendes umfasst:
- eine drahtlose Sendeeinheit (20) eines elektromagnetischen Signals, das mit dem Stromkreis (22) verbunden ist, und das ausgelegt ist, um ein derartiges Fernsignal je nach dem Aufbau eines Kontakts im Stromkreis (22) zu übertragen, wobei das Modul selbst alle Elemente umfasst, die die Funktion der Fernübertragung eines Signals erfüllen,
und dadurch, dass die dichte Wand eine Hülle (10a2) bildet, die oben offen ist, um das Organ (18) zur kontaktlosen Detektion im Inneren der Hülle (10a2) zu platzieren, und die unten durch einen Boden geschlossen ist.

2. Modul nach Anspruch 1, **dadurch gekennzeichnet, dass** das Modul eine Wand umfasst, die eine Schürze (10a1) bildet, die die Einheit, gebildet durch das Organ (18) zur kontaktlosen Detektion, den Schwimmer (12) und die dichte Wand (10a2), die sie trennt, umgibt, wobei die Wand, die die Schürze bildet, eine innere Aufnahme begrenzt, die oben geschlossen und unten offen ist, um die Flüssigkeit aufzunehmen.

3. Modul nach Anspruch 2, **dadurch gekennzeichnet, dass** sich die Wand, die die Schürze (10a1) bildet, axial parallel zur Wand der Hülle bis zu einer Seite erstreckt, die niedriger als die Seite des Bodens der Hülle ist.

4. Modul nach einem der Ansprüche 1 bis 3, **dadurch gekennzeichnet, dass** es einen Filter (10c1) umfasst, der in das Modul derart integriert ist, um zu verhindern, dass Schmutz, der von der Flüssigkeit des Behälters stammt, den Schwimmer erreicht.

5. Modul nach Anspruch 2 oder 3 und Anspruch 4, **dadurch gekennzeichnet, dass** der Filter um die äußere Struktur des Moduls oder am Eingang der internen Aufnahme, die nach unten offen ist, angeordnet ist, und in dem sich der Schwimmer und die dichte Wand erstrecken.

6. Modul nach Anspruch 1 bis 5, **dadurch gekennzeichnet, dass** die Einheit (20) zur drahtlosen Sendung eines Signals in einem Teil des Moduls aufgenommen ist, der in Kommunikation mit dem Inneren der Hülle ist.

7. Modul nach Anspruch 2 oder 3 und Anspruch 6, **dadurch gekennzeichnet, dass** die Sendeeinheit (20) über der Hülle (10a2) und der Wand, die die Schürze (10a1) bildet, angeordnet ist.

8. Vorrichtung zur Entleerung einer Flüssigkeit, die in einem Behälter (40) vorhanden ist, **dadurch gekennzeichnet, dass** sie Folgendes umfasst:
- ein Modul (10) zur Detektion eines Flüssigkeitsniveaus nach einem der Ansprüche 1 bis 7, wobei das Modul unabhängig vom Behälter und ausgelegt ist, um das elektromagnetische Signal an eine Signalaufnahmeeinheit zu übertragen, und
- eine Ansaugpumpe (42), die mit dem Flüssigkeitsbehälter verbunden ist, und der die Signalempfangseinheit zugewiesen ist, wobei die Pumpe ausgelegt ist, um Flüssigkeit anzusaugen, wenn die Empfangseinheit ein Signal von der entfernten Signalempfangseinheit empfängt.

9. Einheit, umfassend einen Behälter (40; 50), der ausgelegt ist, um eine Flüssigkeit zu enthalten, **dadurch gekennzeichnet, dass** sie auch eine Vorrichtung nach Anspruch 8 oder ein Modul nach einem der Ansprüche 1 bis 7 umfasst.

10. Einheit nach Anspruch 9, **dadurch gekennzeichnet, dass** der Behälter ausgewählt ist aus einer Duschaufnahmewanne, einem Regenwassertank, einem Unterbodenhohlraum, einer Regenwasserwanne.

11. Anwendung eines Moduls nach einem der Ansprüche 1 bis 7 auf die Detektion eines Flüssigkeitsniveaus in einem Behälter (40; 50) und auf die Sendung eines elektromagnetischen Signals, wenn das Flüssigkeitsniveau größer oder kleiner als eine vorbestimmte Schwelle ist.

## Claims

1. A module (10) for detecting a liquid level, comprising:
- a float (12) comprising at least one magnet (14), the float being able to be in contact with the liquid and to rise when the liquid level rises in the module,
- a contactless detection member (18) that is able, on the one hand, to cooperate electromagnetically with said at least one magnet of the float when the latter has risen to a predetermined level and, on the other hand, to establish contact in an electric circuit (22) so as to allow the passage of a current in the circuit,
the contactless detection member (18) being separated from the float (12) by a tight wall (10a2) along which the float (12) is able to move by rising or lowering as a function of the liquid level in the module, the tight wall forming an enclosure (10a2), the float (12) being mounted sliding axially around the enclosure, said module in turn comprising all the elements that perform the function of detecting the liquid level in the module,
said module being **characterized in that** it comprises
- a unit (20) for wireless emission of an electromagnetic signal that is connected to the electric circuit (22) and that is able to transmit such a signal remotely as a function of the establishment of a contact in the electric circuit (22), said module in turn comprising all the elements that perform the function of remote transmission of a signal,
and **in that** the tight wall forms an enclosure (10a2) that is upwardly open for the placement of the contactless detection member (18) inside the enclosure (10a2) and that is downwardly closed by a bottom.

2. The module according to claim 1, **characterized in that** the module comprises a skirt-forming wall (10a1) that surrounds the assembly formed by the contactless detection member (18), the float (12) and the tight wall (10a2) that separates them, the skirt-forming wall delimiting an inner housing that is upwardly closed and downwardly open to receive the liquid.

3. The module according to claim 2, **characterized in that** the skirt-forming wall (10a1) extends axially parallel to the wall of the enclosure up to a dimension that is smaller than the dimension of the bottom of the enclosure.

4. The module according to one of claims 1 to 3, **characterized in that** it includes a filter (10c1) that is integrated into the module so as to prevent contamination conveyed by the liquid of the container from reaching the float.

5. The module according to claim 2 or 3, and claim 4, **characterized in that** the filter is arranged around the outer structure of the module or at the inlet of the downwardly open inner housing and in which the float and the tight wall extend.

6. The module according to claim 1 to 5, **characterized in that** the unit (20) for wireless emission of a signal is housed in a part of the module that is in communication with the inside of the enclosure.

7. The module according to claim 2 or 3, and claim 6, **characterized in that** the emission unit (20) is arranged above the enclosure (10a2) and the skirt-forming wall (10a1).

8. A device for discharging a liquid present in a container (40), **characterized in that** it comprises:
- a module (10) for detecting a liquid level according to any one of claims 1 to 7, said module being independent of the container and being able to transmit the electromagnetic signal to a signal receiving unit, and
- a suction pump (42) that is connected to the liquid container and with which the signal receiving unit is associated, the pump being able to suction liquid when the receiving unit receives a signal from the remote signal emission unit.

9. An assembly comprising a container (40; 50) that is able to contain a liquid, **characterized in that** it also comprises a device according to claim 8 or a module according to one of claims 1 to 7.

10. The assembly according to claim 9, **characterized in that** the container is chosen from a shower tray, a rainwater tank, a basement catch basin, a rainwater barrel.

11. An application of a module according to any one of claims 1 to 7 to the detection of a liquid level in a container (40; 50) and to the emission of an electromagnetic signal when the liquid level is above or below a predetermined threshold.
